# EUROPÄISCHE PATENTSCHRIFT

(11) **EP 0 058 970 B1**
(45) Veröffentlichungstag und Bekanntmachung des Hinweises auf die Patenterteilung: **01.10.1986**
(21) Anmeldenummer: 82101301.8
(22) Anmeldetag: 19.02.1982
(51) Int. Cl.: E04B 1/36, E01D 19/04

(54) **Bewehrtes Elastomer-Lager für Bauwerke, insbesondere Brücken**
Reinforced elastomer bearing for structures, in particular for bridges
Appui en élastomère armé pour ouvrages, en particulier pour ponts

(30) Priorität: 20.02.1981 DE 3106401
(43) Veröffentlichungstag der Anmeldung: 01.09.1982
(73) Patentinhaber: Vorspann-Technik GmbH, D-4030 Ratingen 1 (DE)
(72) Erfinder: Topaloff, Boris, Dr.Ing., D-4000 Düsseldorf (DE); Poier, Peter, Dip.-Ing., D-4030 Ratingen-Tiefenbroich (DE); Hinz, Karl-Otto, D-4030 Ratingen 6 (DE)
(74) Vertreter: Lewinsky, Dietrich

## Beschreibung

Die Erfindung betrifft ein bewehrtes Elastomer-Lager, das für Bauwerke, insbesondere Brücken bestimmt ist und aus mindestens einer beidseitig mit je einer Stahlplatte durch Vulkanisation verbundenen Elastomer-Schicht besteht, deren umlaufenden Stirnflächen konkav ausgebildet sind und deren beidseitigen Stahlplatten über den an sie angrenzenden Rand der Elastomer-Schicht hinausragen. Bei solchen bewehrten Elastomer-Lagern, die meist aus mehreren zwischen Stahlplatten liegenden Elastomer-Schichten bestehen und nur in Ausnahmefällen sich mit einer beidseitig mit Stahlplatten belegten Elastomer-Schicht begnügen können, werden die Elastomer-Schichten und Stahlplatten durch Spezialvulkanisation schub- und abriBfest miteinander verbunden.

Bei bisher bekannten Elastomer-Lagern (DE-GM 1 755 437) besitzen diese allseits senkrechte Begrenzungsflächen, in denen die frei umlaufenden Stirnflächen der Elastomer-Schicht und der umlaufende Rand des Lagers in Flucht liegen. Bei Belastung eines solchen Lagers versucht zunächst das Elastomer seitlich zwischen den Stahlplatten herauszuquellen, wird aber über den Schubverbund zwischen Elastomer und den Stahlplatten daran gehindert, so daß die umlaufenden Stirnflächen der Elastomer-Schicht sich konvex wölben, wobei im Randbereich hohe Schubspannungen in der Verbundfuge Elastomer-Stahl entstehen. Hierbei entsteht im Elastomer ein Spannungszustand ähnlich wie bei einer eingeschlossenen Flüssigkeit. Die seitlichen freien Stirnflächen der Elastomer-Schicht, die im unbelasteten Zustand des Lagers senkrecht verlaufen, wölben sich also bei Belastung des Lagers nach außen, und die Schubspannung zwischen Elastomer und Stahlplatte erreicht ihren größten Wert am Rande des Lagers. Die Tragfähigkeit eines solchen Elastomer-Lagers ist im wesentlichen bestimmt durch die starke Auswölbung der Stirnflächen der Elastomer-Schicht und die hohen Schubspannungen im Randbereich zwischen Elastomer und Stahlplatte. Dieser Randbereich ist bei Belastung des Lagers der am stärksten beanspruchte und damit gefährdeste Bereich des Lagers, besonders der Rand an den Stahlplatten. Ein Bruch bei Überbelastung des Lagers wird von seinem Rand her eingeleitet. Zu der Schubbeanspruchung des Randes entstehen zusätzlich Abri- ßkräfte, die sich an der Stahlplattenkante konzentrieren, an der dann meist bei höherer Belastung des Lagers das Elastomer von der Stahlplatte abreißt. Zuvor quillt bei höherer Belastung des Lagers das Elastomer zusätzlich über die Stahlkante nach oben bzw. nach unten, so daß die Stahlkante in das Elastomer einschneidet und den Abriß beschleunigt. Derartige Punkte sind aus der Elastizitätstheorie als Singularitätspunkte bekannt ; sie bedeuten einen unkontrollierbaren, auf engem Raum konzentrierten Anstieg der Spannungen und Verformungen und sind Ursache eines frühzeitigen Materialbruches. Ähnlich ist das Verhalten des Lagers bei der Aufnahme von Verdrehungen. Bei Beanspruchung durch die Verschiebungen der Brücke stellt sich das Lager schräg, wobei die Stahlplatten keinen Widerstand leisten.

Die Steifigkeit und damit die Federkennlinie eines bewehrten Elastomer-Lagers hängt nicht nur von dem Elastizitätsmodul des Elastomers ab, sondern vorwiegend von den geometrischen Daten des Lagers. Eine im Verhältnis der Grundri- ßfläche dicke Elastomer-Schicht bewirkt eine weiche Lagerung, eine dünnere Schicht eine steife Lagerung. Entsprechend wachsen die Schubspannungen und damit die Gefahr des Abrisses am Lagerrand bei zunehmender Dicke der Elastomer-Schichten. Hierdurch sind einer gewünschten Gestaltung des Lagers für eine weiche Lagerung enge Grenzen gesetzt.

Ferner ist ein bewehrtes Elastomer-Lager für Bauwerke mit einer beidseitig mit je einer Stahlplatte durch Vulkanisation verbundenen Elastomer-Schicht bekannt (FR-A-1 529 808), deren frei umlaufenden Stirnflächen konkav ausgebildet sind, so daß deren Auswölben bei Belastung des Lagers in zumindest geringen Grenzen gehalten wird, da jedenfalls ein Teil der Auswölbung durch die vorgegebene konkave Form aufgefangen wird. Bei diesem bekannten Elastomer-Lager grenzt jedoch der Rand der Elastomer-Schicht an die umlaufende Kante der ihm benachbarten Stahlplatte, wodurch aber der Randbereich der Elastomer-Schicht durch Abriß derselben von der sie bewehrenden Stahlplatte kritisch ist.

Darüber hinaus ist ein bewehrtes Elastomer-Lager für Bauwerke, insbesondere Brücken, mit mindestens einer beidseitig mit je einer Stahlplatte verbundenen Elastomer-Schicht bekannt (FR-A-1 600 397), bei dem durch eine Presse die Elastomer-Schichten eine Vorspannung erfahren um so den Abhebekräften des Überbaus zu widerstehen und abwechselnd auf Zug und Druck gemäß den Belastungsbedingungen des Bauwerks zu arbeiten, nämlich wie eine vorgespannte Feder zu wirken, so daß eine konkave Ausbildung der Stirnflächen der Elastomer-Schichten und ein Überkragen der Stahlplatten keine Bedeutung haben.

Schließlich ist auch schon ein Topflager mit den einleitend genannten Merkmalen eines Elastomer Lagers der eingangs genannten Art bekannt (DE-A-2262816), bei dem jedoch eine Verbindung der Elastomer-Schicht mit den ihr benachbarten Stahlplatten durch Vulkanisation nicht unbedingt vorgesehen zu sein braucht und bei dem die umlaufenden Stirnflächen der Elastomer-Schicht allseitig umschlossen, nämlich durch nach innen konvex gekrümmte, mehrlagige Blechbänder allseitig begrenzt sind, die sich bogenartig gegen die über die Stirnfläche der Elastomer-Schicht nach außen verlängerten beiderseitigen Stahlplatten abstützen.

Der Erfindung liegt die Aufgabe zugrunde, ein bewehrtes Elastomer-Lager der eingangs genannten Art so auszugestalten, daß die Gefahr des Abrisses des Elastomers vom Stahlplattenrand vermieden und so die Sicherheit eines solchen Lagers und dessen Belastbarkeit wesentlich gesteigert wird.

Diese Aufgabe ist bei einem bewehrten Elastomer-Lager der einleitend definierten Art erfindungsgemäß dadurch gelöst, daß die konkaven Stirnflächen der Elastomer-Schicht unabgedeckt frei nach außen liegen.

Aufgrund dieser Ausbildung ist die Elastomer-Schicht des erfindungsgemäßen Lagers bei Belastung desselben in der Lage, aus der ursprünglich in unbelastetem Zustand bestehenden Konkavität sich radial nach außen zu verformen, gegebenenfalls sich sogar konvex nach außen zu wölben, ohne daß durch eine solche Auswölbung die Elastomer-Schicht von den Kanten der Stahlplatten abreißen und eingeschnitten werden kann. Durch die Auskragung der Stahlplatten über den an sie angrenzenden Rand der Elastomer-Schicht kommt die Stahlplattenkante mit dem Elastomer nicht in Berührung. Der Singularitätspunkt mit der gefährlichen Konzentration von Spannungen und Verformungen wird vermieden. Auch bei hoher Belastung eines solchen Lagers ist die Auswölbung der Elastomer-Schicht gegenüber der bisherigen Lagerausführung relativ gering, und ein Abriß des Elastomers von dem Stahlplattenrand tritt nicht auf. Ein solches Lager hat damit eine größere Bruchsicherheit und damit auch höhere Belastbarkeit.

Es ist zwar bereits ein bewehrtes Elastomer-Lager bekannt (DE-GM 1 861 230), dessen Stahlplatten über den Rand der Elastomer-Schicht hinausragen können. Bei diesem Lager ist es jedoch nicht erforderlich, Stahlplatten und Elastomer-Schicht miteinander zu vulkanisieren ; vielmehr ist die Oberfläche der Bewehrungsplatten aufgerauht, um die bei Vertikalbelastung der elastischen Schicht auftretenden Horizontalsprengkräfte einwandfrei an die Horizontalbewehrungsbleche einzuleiten. Hierbei soll der gegebenenfalls überragende Randbereich der Stahlplatten lediglich eine Trennung der Elastomer-Schicht auch bei Belastung des Lagers garantieren. Die frei umlaufenden Stirnflächen der Elastomer-Schicht sind dabei eben ausgebildet..

Andererseits ist es bei Gummilagern anderer Art ebenfalls bekannt (DE-OS 2 200 315), bei denen Kehlungen des Gummilagerkörpers zwischen dessen ringförmigen Bewehrungen die Spannungsverhältnisse in den Randzonen beim Belasten des Lagers verbessern sollen. Das Problem des Abreißens der Elastomer-Schicht in dessen Randzone besteht dabei jedoch nicht, weil dort die als Bandage wirkenden Stahlringe von ihrer nach innen gerichteten Stirnfläche über Druckkräfte auf die Elastomer-Schicht einwirken, während bei dem Elastomer-Lager gemäß der Erfindung infolge des Schichtaufbaus von Elastomer-Körper und Stahlplatte diese durch Schubspannungen aufeinander einwirken, was erst das Problem des Abreißens des Elastomers von der Stahlplatte auftreten läßt.

Schließlich ist auch schon ein bewehrtes Elastomer-Lager anderer Bauweise bekannt, bei dem die beidseitigen Gummischichten nicht mit bewehrenden Metallplatten außen belegt sind, sondern unmittelbar am Bauwerk anliegen (DE-OS 2324195). Zwar sind auch dort die umlaufenden Stirnflächen der Gummiplatten konkav ausgebildet, um Randspannungen herabzumindern. Mit dieser Maßnahme allein ist jedoch die hier gestellte Aufgabe nicht zu lösen. Hierbei ist nämlich zu berücksichtigen, daß der Randbereich der Elastomer-Schicht kritisch ist durch Abriß der Elastomer-Schicht von der sie bewehrenden Stahlplatte. Dieses Abreißen ist nun aber bedingt einerseits durch hohe Schubspannungen zwischen Stahlplatte und Elastomer-Schicht infolge der durch Belastung eintretenden Auswölbung der mit der Stahlplatte vulkanisierten Elastomer-Schicht und andererseits_{'} durch Einschneiden der Kante der Stahlplatte in die sich auswölbende Elastomer-Schicht. Um diesen beiden zwar voneinander unabhängigen, aber in ihrer Auswirkung gleichwirkenden Gefahren zu begegnen, ist es notwendig, daß erfindungsgemäß das durch Auswölbung eintretende Abreißen der Elastomer Schicht durch konkave Ausbildung deren umlaufenden Stirnflächen und das Einschneiden der Elastomer-Schicht durch Hinausragen der Bewehrungsstahlplatten vermieden wird. Erst beide Maßnahmen lassen das Abreißen der Elastomer-Schicht von den Stahlplatten des beanspruchten Lagers sicher vermeiden und damit dessen Belastbarkeit ganz erheblich steigern.

Durch die hier vorgeschlagene Formgebung eines solchen Elastomer Lagers ist auch dessen Ausführung mit relativ dicken Elastomer-Schichten und somit Lager für eine weichere Lagerung möglich. Da nämlich die Auswölbung der Stirnflächen der Elastomer-Schicht unmittelbar mit deren Dicke zusammenhängt, kann man mit dieser Lagerform dickere Elastomer-Schichten verwenden.

Die Schichtdicke des Elastomers beeinflußt wiederum die Steifigkeit des Lagers bei senkrechter Belastung. Dicke Elastomer-Schichten ergeben ein w weiches Lager ». Damit eignet sich diese Lagerform sehr gut für federnde, stoß-unempfindliche Lagerungen.

Die Lager der erfindungsgemäßen Art können verschiedenen Querschnitts, beispielsweise rechteckig oder rund ausgeführt sein. Die konkave Stirnfläche der Elastomer-Schicht des Lagers kann mit stetiger Krümmung, z. B. kreisrund oder parabelförmig oder aber auch als Polygonzug (z. B. als Trapez) ausgeführt werden.

In den Zeichnungen sind bewehrte Elastomer-Lager der erfindungsgemäßen Art in beispielsweise gewählten Ausführungsformen schematisch veranschaulicht. Es zeigen :
Figur 1a ein Lager gemäß der Erfindung in unbelastetem Zustand ;
Figur 1b das Lager gemäß Fig. 1a in belastetem Zustand und
Figur 2 ein Lager gemäß der Erfindung im Schnitt in einer weiteren Ausführungsform.

Bei dem unbelasteten Lager gemäß der Erfindung entsprechend Fig. 1a sind die frei umlaufenden Stirnflächen 1 der Elastomer-Schichten 2 konkav ausgebildet, und deren beidseitigen Stahlplatten 3 ragen über den an sie angrenzenden Rand 4 der Elastomer-Schicht 2 hinaus.

Wird ein solches erfindungsgemäßes Lager - entsprechend der Darstellung der Fig. 1b - belastet, so erfahren die umlaufenden Stirnflächen 1 der Elastomer-Schichten 2 allenfalls eine geringe Auswölbung, und der Rand 4 zwischen Elastomer und Stahlplatten bleibt ohne Abrißgefahr.

In Fig. 2 ist in einem senkrechten Schnitt ein einschichtiges rundes Lager gemäß der Erfindung in unbelastetem Zustand wiedergegeben.

## Patentansprüche

Bewehrtes Elastomer-Lager für Bauwerke, insbesondere Brücken, mit mindestens einer beidseitig mit je einer Stahlplatte (3) durch Vulkanisation verbundenen Elastomer-Schicht (2), deren umlaufenden Stirnflächen (1) konkav ausgebildet sind und deren beidseitigen Stahlplatten (3) über den an sie angrenzenden Rand (4) der Elastomer-Schicht (2) hinausragen, dadurch gekennzeichnet, daß die konkaven Stirnflächen (1) der Elastomer-Schicht (2) unabgedeckt frei nach außen liegen.

## Claims

A reinforced elastomer bearing for structures, in particular bridges, comprising at least one elastomer layer (2) which is connected by vulcanisation on both sides to respective steel plates (3) and whose peripheral faces (1) are of a concave configuration and in which the steel plates (3) at the two sides thereof project beyond the edge (4) adjoining same of the elastomer layer (2), characterised in that the concave faces (1) of the elastomer layer (2) are exposed and uncovered outwardly.

## Revendications

Appui en élastomère armé pour ouvrages de construction, en particulier pour ponts, comprenant au moins une couche d'élastomère (2) unie par vulcanisation à une plaque d'acier (3) sur chacun de ses deux côtés, couche dont les surfaces frontales circonférentielles (1) sont réalisées sous forme concave et dont les plaques d'acier (3) situées des deux côtés font saillie sur le bord contigu (4) de la couche d'élastomère, caractérisé en ce que les surfaces frontales concaves (1) de la couche d'élastomère (2) sont découvertes et libres de mouvement vers l'extérieur.
